# EUROPÄISCHE PATENTSCHRIFT

(11) **EP 3 792 571 B1**
(45) Veröffentlichungstag und Bekanntmachung des Hinweises auf die Patenterteilung: **29.04.2026**
(21) Anmeldenummer: 20195623.2
(22) Anmeldetag: 11.09.2020
(51) Int. Cl.: F25B 49/00, F25B 30/02, F25B 25/00

(54) **VERBINDUNGSLEITUNGEN EINER SPLIT-WÄRMEPUMPE**
CONNECTING LINES OF A SPLIT HEAT PUMP
CONDUITES DE RACCORDEMENT D'UNE POMPE À CHALEUR BIBLOC

(30) Priorität: 11.09.2019 DE 102019124393
(43) Veröffentlichungstag der Anmeldung: 17.03.2021
(73) Patentinhaber: Vaillant GmbH, 42859 Remscheid (DE)
(72) Erfinder: Lis, Raimund, 42369 Wuppertal (DE); Forner, Pascal, 42857 Remscheid (DE); Hiegemann, Markus, 44791 Bochum (DE); Reckhaus, Birgit, 42859 Remscheid (DE)
(74) Vertreter: Popp, Carsten

(56) Entgegenhaltungen:
- EP-B1- 3 486 564
- CN-A- 106 705 271
- DE-A1- 102011 116 863
- JP-A- 2000 105 003
- JP-A- 2005 048 965
- JP-A- H09 324 928

## Beschreibung

Die Erfindung betrifft die Verbindungsleitungen zwischen einer Außeneinheit einer Luft/Wasser-Wärmepumpe und ihrer Inneneinheit. Solche Wärmepumpen werden als Split-Wärmepumpen bezeichnet, wobei drei grundsätzlich verschiedene Bauformen zu unterscheiden sind. So kann der Kältemittelkreis mit dem Arbeitsfluid entweder in der Außeneinheit oder in der Inneneinheit oder verteilt auf Außen- und Inneneinheit angeordnet werden und die Verbindungsleitungen können entweder das Arbeitsfluid selbst oder ein Wärmeträgerfluid führen. Die energetisch beste und auch preisgünstigste Anordnung, die mit der geringsten Anzahl von Apparaten und Armaturen gebaut werden kann, ist die verteilte Anordnung, bei der das Arbeitsfluid durch die Verbindungsleitungen geführt wird. Diese Anordnung ist Gegenstand der Erfindung.

Wärmepumpen entnehmen der Umgebungsluft Wärme, wenn sie im Heizbetrieb laufen oder geben Wärme an sie ab, wenn sie im Klimatisierungsbetrieb laufen. Der Begriff der Wärmepumpe wird hierbei umfassend für Geräte verwendet, in denen ein linksdrehender Clausius-Rankine-Kreisprozess ablaufen soll, wobei entweder Nutzwärme oder Nutzkälte oder beides gleichzeitig erzeugt wird, wobei solche Geräte gelegentlich auch als Klimaanlagen bezeichnet werden. Auch kann eine solche Wärmepumpe gestuft ausgeführt sein, um Heizwärme bei einem niedrigen Temperaturniveau, z.B. bei 28 Grad Celsius für eine Fußbodenheizung, und Brauchwasser bei einem höheren Temperaturniveau, z.B. bei 70 Grad Celsius bereitzustellen. Hierbei entzieht die Wärmepumpe einem kälteren Medium Wärme und transformiert sie mittels elektrischer Energie auf ein höheres Temperaturniveau.

Beim Entzug dieser Wärme kann jeweils auch Kälte erzeugt werden. Auch die Kälte kann bei verschiedenen Temperaturen benötigt werden, für die Klimatisierung beispielsweise bei 14 Grad Celsius und für die Lebensmittelkühlung auch 4 Grad Celsius oder für Gefrieranwendungen noch tiefer. In manchen Bauarten kann zwischen Heizbetrieb und Klimatisierung umgeschaltet, in anderen können beide Betriebsarten parallel betrieben werden.

Derartige Wärmepumpen besitzen mindestens einen geregelten Kompressor bzw. Verdichter, mindestens ein geregeltes elektronisches Expansionsventil, mindestens einen Kondensator und mindestens einen Verdampfer. Sofern mehrere Temperaturstufen bedient werden sollen, können auch gestufte Kompressoren zum Einsatz kommen. Diese Einrichtungen können ebenfalls in der Außeneinheit untergebracht sein, sie können aber auch im Innenbereich eines Gebäudes aufgestellt oder verteilt auf Außen- und Inneneinheit sein.

Die Entnahme oder Abgabe von Wärmeenergie an die Außenluft kann dabei auf unterschiedliche Weise erfolgen, wobei in der Regel ein Lüfter zum Einsatz kommt, der ebenso wie der Kompressor in neueren Bauformen meist drehzahlgeregelt ist. Im Heizbetrieb wird dabei der Verdampfer von Umgebungsluft durchströmt, im Klimatisierungsbetrieb der Kondensator. Als Arbeitsfluide wurden in der Vergangenheit fluorierte Kohlenwasserstoffe, sogenannte Sicherheitskältemittel verwendet, die inzwischen durch R290, R1270, R600a, Ammoniak und andere Arbeitsfluide ersetzt werden, die jedoch gefährlich sind, weil sie entzündlich oder giftig oder beides sind.

Bei winterlichen Temperaturen wird der Wärmetauscher in der Außeneinheit als Verdampfer genutzt, da die Wärmepumpe im Heizbetrieb läuft. Damit die Umgebungsluft auch bei Temperaturen unter 5 Grad Celsius oder sogar bei Minusgraden als Wärmequelle genutzt werden kann, muss das verwendete Kältemittel deutlich kälter sein als die Außenluft, und der Verdampfer weist entsprechend auch eine Temperatur unter dem Gefrierpunkt auf. Das hat zur Folge, dass die in der Luft enthaltene Feuchtigkeit als kristallines Eis auf der Wärmetauscheroberfläche des Verdampfers ausfällt. Es bilden sich dicke Eispanzerschichten, was zu einer beträchtlichen Leistungsminderung bis hin zur Beschädigung der Wärmepumpe führen kann, wenn nicht mittels erwärmtem Arbeitsfluid abgetaut wird.

Durch diese mechanische Wechselbeanspruchung aufgrund von Temperaturwechseln können in den verlegten Leitungen und an den Anschlüssen Probleme mit Undichtigkeiten bzw. Leckagen entstehen, die nicht immer sofort erkannt werden. Bei der Verwendung von gefährlichen Arbeitsfluiden können hier kritische Situationen entstehen, zumal solche Leitungen gerne an Außenwänden verlegt werden und Brände an Außenfassaden, vor allem an gedämmten Außenwänden, schwerwiegende Folgen haben können.

Die Aufgabe der Erfindung ist daher, die Verbindungsleitungen, welche Arbeitsfluid zwischen Inneneinheit und Außeneinheit einer Split-Wärmepumpe führen, sowie die entsprechenden Anschlüsse so sicher zu gestalten, dass kritische Situationen aufgrund von Undichtigkeiten bzw. Leckagen ausgeschlossen werden können.

Die Aufgabe wird für eine Split-Wärmepumpe mit Vorrichtung zur Verbindung von Arbeitsfluid führenden Verbindungsleitungen zwischen einer Inneneinheit und einer Außeneinheit einer Split-Wärmepumpe die die Inneneinheit mit einem Kapselgehäuse, die Außeneinheit, die Verbindungsleitungen und ein Mantelrohr aufweist, dadurch gelöst, dass
- alle Arbeitsfluid führenden Verbindungsleitungen zwischen Inneneinheit und Außeneinheit der Wärmepumpe in einem gemeinsamen Mantelrohr verlegt werden,
- dieses Mantelrohr einen Freiraum um die Arbeitsfluid führenden Verbindungsleitungen aufweist,
- das Mantelrohr in das Kapselgehäuse welches alle Arbeitsfluid führenden Apparate und Armaturen enthält, geführt ist und mit ihm dicht verbunden wird,
- das Mantelrohr mit dem Inneren der Außeneinheit dicht verbunden wird,
- wobei der Freiraum im Mantelrohr sowohl zur Inneneinheit als auch zur Außeneinheit hin offen ist,
- ein Sauggebläse vorgesehen ist, welches im Inneren der Außeneinheit angeordnet ist,
- die Inneneinheit mit einem Kapselgehäuse versehen ist, welches alle Arbeitsfluid führenden Apparate und Armaturen enthält, und das Mantelrohr in das Kapselgehäuse geführt ist, wobei
- im Mantelrohr Aktivkohle zur Adsorption zum Einsatz kommt.

Das Sauggebläse kann entweder ständig eingeschaltet sein und dafür sorgen, dass immer eine Belüftung des Mantelrohrs erfolgt, oder es kann durch einen Gassensor eingeschaltet oder gesteuert werden. In einer weiteren Ausgestaltung wird ein Intervallbetrieb vorgesehen, bei dem in definierten Zeitabständen für einen definierten Zeitabschnitt eine Einschaltung erfolgt. Dadurch wird erreicht, dass ein Spülstrom in die Außeneinheit geleitet wird, wo es mit einer großen Menge Luft vermischt wird und gefahrlos abgegeben wird. Die Inneneinheit ist mit einer Kapselung in Form eines Kapselgehäuses versehen, welche alle Arbeitsfluid führenden Apparate und Armaturen enthält und diese von Brauchwasser und Heizkreis bzw. Kühlkreis separiert. Das Mantelrohr wird dazu in das Kapselgehäuse geführt.

Derartige Mantelrohre zur Verbindung von Inneneinheit und Außeneinheit sind bekannter Stand der Technik und bei Klimaanlagen häufig anzutreffen. Meistens führen die Leitungen das Kältemittel selbst und werden oft mit Sicherheitskältemitteln betrieben, bei denen die oben beschriebenen Sicherheitsaspekte keine Rolle spielen.

So beschreibt die CN 200952801 Y Eine Verbindungsleitung zum Verbinden von Innen- und Außeneinheit einer geteilten Klimaanlage, welche Rohrleitungen aus verschiedenen Materialien und Zwecken in einem Profilrohr aufnimmt, dies sind Netzkabel, Steuerleitungen, Kupferleitungen, Luftzirkulationsleitungen und ein Kondensatablaufrohr. Allerdings ist die Vorrichtung nicht geeignet, möglicherweise brennbare, entzündliche Gasgemische aus der Inneneinheit in ungefährlicher Weise zur Außeneinheit zu verbringen und dort mit Umgebungsluft soweit zu vermischen, dass Gefahren sicher ausgeschlossen werden können.

Die CN 101236040 A beschreibt eine Verbindungsleitung zum Verbinden von Innen- und Außeneinheit einer geteilten Klimaanlage, über deren Mantelrohr die Belüftung der Innenräume ermöglicht wird, indem Luft aus den Innenräumen abgezogen und frische Luft durch das Mantelrohr in die Innenräume gefördert wird. Eine Anwendung für brennbare Kältemittel scheidet schon von daher aus, dass die abgezogene Luft je nach Ort der Leckage in die Innenräume hineingefördert werden könnte und das Brandrisiko dort erhöhen würde.

Die JP 2000 105 003 A beschreibt eine Kältemaschine, die beispielsweise eine Klimaanlage mit einer Inneneinheit und einer Außeneinheit sein kann, in der ein Kältekreislauf mit brennbarem Kältemittel betrieben wird und in der ein Adsorptionsmaterial zur Adsorption von Kältemittel in räumlicher Nähe des Kompressors verteilt wird.

Die JP H09 324928 A beschreibt eine propanbetriebene Split-Klimaanlage, die das Innenteil und das Außenteil mit einem Mantelrohr verbindet und wobei in diesem Mantelrohr die Leitungen mit dem Arbeitsfluid geführt werden. Die Verbindung ist aber keine dichte Verbindung, denn das Mantelrohr besitzt eine Öffnung, in der ein Gebläse Luft hinein oder heraus fördern kann. Weiterhin wird im Innenteil kein Kapselgehäuse vorgesehen, welches alle Arbeitsfluid führenden Teile beinhaltet, also auch die Wärmetauscher. Der Wärmetausch mit Luft im Innenteil des Splitgeräts erfolgt also direkt gegen ein Arbeitsfluid führendes Teil, welches leckagegefährdet ist. Im Falle einer Leckage innerhalb der Inneneinheit muss diese Inneneinheit daher in allerhöchster Geschwindigkeit be- und entlüftet werden, damit kein zündfähiges Gemisch in den Wohnraum gelangen kann, was aufwändige Entlüftungsvorrichtungen erfordert.

Die DE 10 2011 116 863 A1 beschreibt ein Verfahren zur Sicherung einer Vorrichtung für einen thermodynamischen Kreisprozess, welche mit einem Prozessfluid betrieben wird, das mindesten eine umweltgefährliche, giftige und/oder entzündliche Substanz enthält oder daraus besteht. Im Falle einer Leckage in der Vorrichtung für einen thermodynamischen Kreisprozess ein Adsorptionsmittel mit dem Prozessfluid, insbesondere Ammoniak, Propan oder Propen, in Kontakt gebracht und die Substanz durch das Adsorptionsmittel selektiv in einem Adsorber gebunden. Das Adsorptionsmittel wird nach Gebrauch regeneriert. Als Adsorptionsmittel wird unter anderem Aktivkohle vorgeschlagen, das Adsorptionsmittel kann in Form einer Schüttung, eines Formkörpers, eines Anstrichs, eines Sprühfilms oder einer Beschichtung vorliegen. Die Trägerstruktur des Formkörpers kann aus Mikrostruktur, Lamellenstruktur, Rohrbündel, Rohrregister und Blech bestehen und muss mechanisch stabil sowie stark oberflächenvergrößernd sein. Eine Umwälzung der potenziell kontaminierten Luft erfolgt üblicherweise kontinuierlich, kann aber auch durch einen Sensor initiiert werden, der die Lüftung nach Erreichen eines Schwellenwerts oder bei einem erkannten Havariefall einschaltet. Die Adsorption kann innerhalb oder außerhalb eines geschlossenen Raums durchgeführt werden. Vorliegend wird diese Lehre jedoch in einer stark abgeänderten Weise angewendet, wie im Folgenden beschrieben wird.

Problematisch ist beim Weglüften von kontaminierter Luft, dass je nachdem, wie fett das abzuführende Luftgemisch mit der brennbaren Substanz angereichert ist, die Explosionsgefahr an unterschiedlichen Stellen beim Ablüften oder dem weiteren Verdünnen auftreten könnte. Aus diesem Grund wird Aktivkohle im Mantelrohr eingesetzt. Sollte also ein sehr fettes Gemisch bei einer großen Leckage aus dem Kapselgehäuse ins Mantelrohr eintreten, wird dem Partialdruck entsprechend viel Kältemittel adsorbiert und das Luftgemisch wird soweit entfettet, dass es immer unterhalb der Zündgrenze bleibt.

Bei weiterer Belüftung mit magerem Luftgemisch durch das Mantelrohr, beispielsweise nach einer Sicherheitsabschaltung der Wärmepumpe, wird das von der Aktivkohle adsorbierte Kältemittel langsam wieder desorbiert und über die Außeneinheit langsam abgeführt, ohne jemals zündfähig zu werden. Auf diese Weise kann das Kapselgehäuse vollständig gelüftet werden, was eine gefahrlose Wartung oder Reparatur im Aufstellungsraum ermöglicht.

Ausgestaltungen der Erfindung betreffen die Art, wie die Aktivkohle im Mantelrohr angeordnet wird. In einer ersten Ausgestaltung ist dabei vorgesehen, dass im Bereich der Anschlüsse das Mantelrohr um die arbeitsfluidführenden Leitungen herum mit einer Schüttung aus Aktivkohle gefüllt ist. Ein solcher Abschnitt kann beispielsweise durch Siebe abgetrennt werden, die Aussparungen für die Arbeitsfluid führenden Leitungen aufweisen. Während der Durchströmung mit Luft nimmt die Aktivkohle eventuell vorhandenes Arbeitsfluid in der Luft auf.

In einer zweiten Ausgestaltung ist das Mantelrohr mit einer auf seiner Innenseite angebrachten Aktivkohleschüttung oder einem Aktivkohleschaum oder einem mit Aktivkohle bestückten Vlies ausgekleidet. Im Falle einer Aktivkohleschüttung ist ein Innenrohr in das Mantelrohr eingezogen, welches Siebform aufweist und gasdurchlässig ist. Zwischen den Arbeitsfluid führenden Verbindungsleitungen und dem Innenrohr ist Freiraum vorgesehen, der durchströmt wird. Im Falle eines mit Aktivkohle bestückten Vlieses können Ausführungen eingesetzt werden, die im Automobilbau bei üblichen Luftfiltern genutzt werden.

In einer dritten Ausgestaltung sind die Arbeitsfluid führenden Leitungen mit einer Isolierung versehen, die mit Aktivkohle imprägniert ist. Auf diese Weise kann Bauraum gespart werden, da die Isolierungen ohnehin vorgesehen werden müssen, in dieser Ausgestaltung aber zusätzlich die Sicherheitsfunktion der Aktivkohle mitbewirken.

Die Erfindung wird anhand der Figuren 1 bis 4 näher erläutert. Dabei zeigen:
- Fig. 1:: eine schematische Aufstellung einer Split-Wärmepumpe,
- Fig. 2a:: einen Schnitt durch eine erste Variante eines runden Mantelrohrs,
- Fig. 2b:: einen Schnitt durch eine erste Variante eines rechteckigen Mantelrohrs,
- Fig. 3a:: einen Schnitt durch eine zweite Variante eines runden Mantelrohrs,
- Fig. 3b:: einen Schnitt durch eine zweite Variante eines rechteckigen Mantelrohrs,
- Fig. 4a:: einen Schnitt durch eine dritte Variante eines runden Mantelrohrs,
- Fig. 4b:: einen Schnitt durch eine dritte Variante eines rechteckigen Mantelrohrs.

Fig. 1 zeigt eine schematische Darstellung einer Split-Wärmepumpe in einem Gebäude 1 mit einer Inneneinheit 2, in welcher ein linksdrehender Kreisprozess 3 innerhalb eines Kapselgehäuses 4 geführt wird. Die Arbeitsfluid führenden Verbindungsleitungen 5 und 6 werden in einem Mantelrohr 7 zum Außenteil 8 geführt. Durch das freie Volumen des Mantelrohrs 7 wird ein Luftstrom gezogen und in der Mantelrohrabsaugung 9 innerhalb der Außeneinheit von den Verbindungsleitungen 5 und 6 getrennt. Vom Sauggebläse 10 wird der Luftstrom der Fortluft 14 zugemischt, wobei es nicht darauf ankommt, ob der Luftstrom vor oder nach dem Wärmetauscher 11 angeschlossen wird. Die Verbindungsleitungen 5 und 6 werden über den Wärmetauscher 11 geführt, dem auf der Gegenseite durch das Fördergebläse 13 Außenluft 12 zugeführt wird. Je nachdem, ob die Split-Wärmepumpe gerade im Heizbetrieb oder im Kühlbetrieb läuft, wirkt der Wärmetauscher 11 hierbei als Verdampfer oder als Kondensator.

Fig. 2a zeigt einen Schnitt durch eine erste Variante eines runden Mantelrohrs 7. Hierbei sind die Verbindungsleitungen 5 und 6 abschnittsweise mit einer Aktivkohleschüttung 15 gefüllt, die gleichzeitig als Isolierung bzw. als Dämmung wirkt. Aufgrund der Porosität der Aktivkohleschüttung kann Luft längs des Mantelrohrs 7 strömen. Hierbei muss nicht das ganze Mantelrohr 7 über seine gesamte Länge mit Aktivkohle gefüllt sein, vorzugsweise werden nur die jeweiligen Anschlüsse, an denen potenziell undichte Armaturen vorhanden sind, derart geschützt. Fig. 2b zeigt dieselbe Anordnung für ein rechteckiges Mantelrohr 7.

Fig. 3a zeigt einen Schnitt durch eine zweite Variante eines runden Mantelrohrs 7. Im Unterschied zur ersten Variante sind die Verbindungsleitungen 5 und 6 mit einer Isolierung 16 versehen und die Aktivkohleschüttung 15 wird außerhalb der Isolierung 16 vorgesehen. Auch hierbei kann Luft aufgrund der Porosität der Aktivkohleschüttung längs des Mantelrohrs 7 strömen, wobei nicht das ganze Mantelrohr 7 über seine gesamte Länge mit Aktivkohle gefüllt sein muss, vorzugsweise werden auch hier nur die jeweiligen Anschlüsse, an denen potenziell undichte Armaturen vorhanden sind, derart geschützt. Fig. 3b zeigt dieselbe Anordnung für ein rechteckiges Mantelrohr 7.

Fig. 4a zeigt einen Schnitt durch eine dritte Variante eines runden Mantelrohrs 7. Wie in der zweiten Variante sind die Verbindungsleitungen 5 und 6 mit einer Isolierung 16 versehen, aber es schließt sich ein Freivolumen 17 an und im Unterschied zur ersten und zweiten Variante wird die Aktivkohleschicht 15 am Mantelrohr 7 befestigt und muss auch nicht längs durchströmbar sein. Es kann auch Hartschaum mit Aktivkohleimprägnierung zum Einsatz kommen. Die durch das Freivolumen 17 strömende Luft gibt in diesem Fall adsorbierbare Anteile von ausgetretenem Arbeitsfluid an die Aktivkohleschicht ab. Fig. 4b zeigt dieselbe Anordnung für ein rechteckiges Mantelrohr 7.

Die Erfindung ist jedoch nicht auf diese Ausführungsvarianten beschränkt.

### Bezugszeichenliste

- 1: Gebäude
- 2: Inneneinheit
- 3: Kältekreis
- 4: Kapselgehäuse
- 5: Verbindungsleitung
- 6: Verbindungsleitung
- 7: Mantelrohr
- 8: Außeneinheit
- 9: Mantelrohrabsaugung
- 10: Sauggebläse
- 11: Wärmetauscher
- 12: Außenluft
- 13: Fördergebläse
- 14: Fortluft
- 15: Aktivkohle
- 16: Isolierung
- 17: Freivolumen

## Patentansprüche

1. Split-Wärmepumpe mit Vorrichtung zur Verbindung von Arbeitsfluid führenden Verbindungsleitungen (5, 6) zwischen einer Inneneinheit (2) und einer Außeneinheit (8) der Split-Wärmepumpe, aufweisend
- die Inneneinheit (2) mit einem Kapselgehäuse (4), die Außeneinheit (8), die Verbindungsleitungen (5, 6) und ein Mantelrohr (7), wobei
- alle Arbeitsfluid führenden Verbindungsleitungen (5, 6) zwischen Inneneinheit (2) und Außeneinheit (8) der Wärmepumpe in einem gemeinsamen Mantelrohr (7) verlegt werden,
- dieses Mantelrohr (7) einen Freiraum um die Arbeitsfluid führenden Verbindungsleitungen aufweist,
- das Mantelrohr (7) in das Kapselgehäuse (4) welches alle Arbeitsfluid führenden Apparate und Armaturen enthält, geführt ist und mit ihm dicht verbunden wird,
- das Mantelrohr (7) mit dem Inneren der Außeneinheit (8, 9) dicht verbunden wird,
- wobei der Freiraum im Mantelrohr (7) sowohl zur Inneneinheit (2) als auch zur Außeneinheit (8) hin offen ist,
- ein Sauggebläse (10) vorgesehen ist, welches im Inneren der Außeneinheit (8) angeordnet ist,
- im Mantelrohr (7) Aktivkohle (15) zur Adsorption zum Einsatz kommt.

2. Split-Wärmepumpe nach Anspruch 1, **dadurch gekennzeichnet, dass** im Bereich der Anschlüsse das Mantelrohr (7) um die arbeitsfluidführenden Leitungen (5, 6) herum mit einer Schüttung aus Aktivkohle (15) gefüllt ist.

3. Split-Wärmepumpe nach Anspruch 1, **dadurch gekennzeichnet, dass** das Mantelrohr (7) mit einer auf seiner Innenseite angebrachten Aktivkohleschüttung (15) oder einem Aktivkohleschaum (15) ausgekleidet.

4. Split-Wärmepumpe nach Anspruch 1, **dadurch gekennzeichnet, dass die** Arbeitsfluid führenden Leitungen (5, 6) mit einer Isolierung (16) versehen sind, die mit Aktivkohle imprägniert ist.

5. Verfahren zum Betrieb einer Split-Wärmepumpe entsprechend einem der Ansprüche 1 bis 4, **dadurch gekennzeichnet, dass** ein Intervallbetrieb vorgesehen wird, bei dem in definierten Zeitabständen für einen definierten Zeitabschnitt eine Einschaltung des Sauggebläses (10) erfolgt.

## Claims

1. Split heat pump with a device for connecting working fluid-carrying connecting lines (5, 6) between an indoor unit (2) and an outdoor unit (8) of the split heat pump, comprising
- the indoor unit (2) with a capsule housing (4), the outdoor unit (8), the connecting pipes (5, 6) and a jacket pipe (7), wherein
- all connecting pipes (5, 6) carrying the working fluid between the indoor unit (2) and the outdoor unit (8) of the heat pump are laid in a common jacket pipe (7),
- this jacket pipe (7) has a free space around the connecting pipes carrying the working fluid,
- the jacket pipe (7) is guided into the capsule housing (4), which contains all working fluid-carrying devices and fittings, and is connected to it in a sealed manner,
- the jacket pipe (7) is tightly connected to the interior of the external unit (8, 9),
- wherein the free space in the jacket pipe (7) is open towards both the indoor unit (2) and the outdoor unit (8),
- a suction blower (10) is provided, which is arranged inside the outer unit (8),
- activated carbon (15) is used in the jacket pipe (7) for adsorption.

2. . Split heat pump according to claim 1, **characterised in that** in the area of the connections, the jacket pipe (7) is filled with a bulk material of activated carbon (15) around the working fluid-carrying lines (5, 6).

3. . Split heat pump according to claim 1, **characterised in that** the jacket pipe (7) is lined with an activated carbon filling (15) or activated carbon foam (15) applied to its inner side.

4. . Split heat pump according to claim 4, **characterised in that** the working fluid-carrying pipes (5, 6) are provided with insulation (16) impregnated with activated carbon.

5. . Method for operating a split heat pump according to one of claims 1 to 4, **characterised in that** intermittent operation is provided, in which the suction fan (10) is switched on at defined intervals for a defined period of time.

## Revendications

1. Pompe à chaleur bibloc avec un dispositif pour la liaison de conduites de liaison (5, 6) acheminant du fluide de travail entre une unité intérieure (2) et une unité extérieure (8) de la pompe à chaleur bibloc, présentant
- l'unité intérieure (2) avec un boîtier d'encapsulation (4), l'unité extérieure (8), les conduites de liaison (5, 6) et un tube enveloppe (7), dans laquelle
- toutes les conduites de liaison (5, 6) acheminant du fluide de travail entre l'unité intérieure (2) et l'unité extérieure (8) de la pompe à chaleur sont posées dans un tube enveloppe (7) commun,
ce tube enveloppe (7) présente un espace libre autour des conduites de liaison acheminant du fluide de travail,
- le tube enveloppe (7) est guidé dans le boîtier d'encapsulation (4) qui contient tous les appareils et armatures acheminant du fluide de travail et est relié de manière étanche à celui-ci,
- le tube enveloppe (7) est relié de manière étanche à l'intérieur de l'unité extérieure (8, 9),
- dans laquelle l'espace libre dans le tube enveloppe (7) est ouvert aussi bien vers l'unité intérieure (2) que vers l'unité extérieure (8),
- un ventilateur aspirant (10) est prévu, lequel est agencé à l'intérieur de l'unité extérieure (8),
- du charbon actif (15) est utilisé pour l'adsorption dans le tube enveloppe (7).

2. Pompe à chaleur bibloc selon la revendication 1, **caractérisée en ce que** dans la zone des raccords, le tube enveloppe (7) est rempli par un versement de charbon actif (15) autour des conduites (5, 6) acheminant du fluide de travail.

3. Pompe à chaleur bibloc selon la revendication 1, **caractérisée en ce que** le tube enveloppe (7) est revêtu d'un versement de charbon actif (15) monté sur son côté intérieur ou d'une mousse de charbon actif (15).

4. Pompe à chaleur bibloc selon la revendication 1, **caractérisée en ce que** les conduites (5, 6) acheminant du fluide de travail sont dotées d'une isolation (16) qui est imprégnée par du charbon actif.

5. Procédé de fonctionnement d'une pompe à chaleur bibloc selon l'une quelconque des revendications 1 à 4, **caractérisé en ce qu'**un mode intervalle est prévu, pour lequel une activation du ventilateur aspirant (10) est effectuée à intervalles définis pour une section temporelle définie.
